# EUROPÄISCHE PATENTSCHRIFT

(11) **EP 0 745 527 B1**
(45) Veröffentlichungstag und Bekanntmachung des Hinweises auf die Patenterteilung: **24.03.1999**
(21) Anmeldenummer: 96108375.5
(22) Anmeldetag: 25.05.1996
(51) Int. Cl.: B61H 7/08

(54) **Magnetschienenbremsanordnung für zweiachsige Schienenfahrzeuge**
Magnetic railbrake assembly for two-axle railway vehicles
Assemblage de frein magnétique sur rail pour véhicules ferroviaires à deux essieux

(30) Priorität: 02.06.1995 DE 19520307
(43) Veröffentlichungstag der Anmeldung: 04.12.1996
(73) Patentinhaber: SAB WABCO BSI Verkehrstechnik Products GmbH, 42859 Remscheid (DE); DWA Deutsche Waggonbau GmbH, 12526 Berlin (DE); Institut für Schienenfahrzeuge GmbH, 12681 Berlin (DE)
(72) Erfinder: Dellmann, Torsten, Dr., 50737 Köln (DE); Lehmann, Wolfgang, 42859 Remscheid (DE); Pake, Detlev, 42857 Remscheid (DE); Fronz, Reinhard, 06846 Dessau (DE); Hobohm, Wolfgang, 06846 Dessau (DE); Schille, Rolf, 10369 Berlin (DE); Ziemann, Detlef, 12207 Berlin (DE); Worbs, Steffen, 10245 Berlin (DE)
(74) Vertreter: Patentanwälte Dr. Solf & Zapf

(56) Entgegenhaltungen:
- EP-A- 0 706 926
- DE-C- 610 566
- DE-C- 641 196
- FR-A- 779 294
- US-A- 2 054 716

## Beschreibung

Die Erfindung betrifft eine Magnetschienenbremsanordnung für zweiachsige Schienenfahrzeuge mit um ein wagenkastenfestes Drehlager schwenkbaren Fahrwerken nach dem Oberbegriff des Anspruches 1.

Magnetschienenbremsen sind bekannt, sie werden insbesondere bei Schienenfahrzeugen mit mehrachsigen Fahrgestellen zwischen den Achsen der Fahrgestelle angeordnet. Dabei bleibt die Überdeckung zwischen Bremsmagnet und Schiene auch bei Kurvenfahrt im wesentlichen erhalten. Anders liegen die Verhältnisse bei zweiachsigen Schienenfahrzeugen, z.B. Schienenomnibussen, bei denen die Magnetschienenbremse am Wagenkasten zwischen den Achsen angeordnet wird, denn dann werden bei Kurvenfahrt die Bremsmagnete relativ zur Schiene quer zur Fahrtrichtung verlagert, wodurch der Überdeckungsgrad zwischen Bremsmagnet und Schiene geringer wird oder ganz verschwindet. Das gilt grundsätzlich auch für zweiachsige Schienenfahrzeuge mit um ein wagenfestes Drehlager schwenkbaren Laufgestellen.

In der DE-C 610 566 ist eine gattungsgemäße Magnetschienenbremsanordnung beschrieben, wobei ein Übersetzungshebel in Längsrichtung am Wagenkasten gelagert und um eine horizontale Achse schwenkbar ist. Die vom Übersetzungshebel ausgehenden Arme besitzen Gabelenden, mit denen sie einerseits am Fahrwerk und andererseits am Spurhalter für die Schienenbremskörper angreifen.

Demgegenüber liegt der Erfindung die Aufgabe zugrunde, eine Magnetschienenbremsanordnung der eingangs beschriebenen Gattung funktionell zu verbessern.

Die Lösung dieser Aufgabe ist im Anspruch 1 angegeben. Erfindungsgemäß ist vorgesehen, daß das Hebelgetriebe einen an einer Anlenkstelle um eine vertikale Achse schwenkbar am Wagenkasten gelagerten Übersetzungshebel aufweist, an dem der Schlitten und eine mit dem Fahrwerk starr verbundene Steuerstange angelenkt sind, und daß die Steuerstange am Übersetzungshebel zwischen der Anlenkstelle für den Wagenkasten und der Anlenkstelle für den Schlitten angelenkt ist.

Das Hebelgetriebe kann ohne weiteres so ausgelegt werden, daß es nach Maßgabe des Abstandes der Bremsmagnete von der Achse des zugeordneten Fahrwerks die Bremsmagnete so führt, daß sich auch beim Durchfahren von Kurven mit beliebigen Kurvenradien stets ein optimaler Überdeckungsgrad zwischen Bremsmagnet und zugeordneter Schiene einstellt.

Durch Wahl der Länge des Steuerhebels, insbesondere aber der Abstände der Anlenkstellen von Schlitten und Steuerstange zum wagenkastenseitigen Lager des Übersetzungshebels kann die Auslenkung des Schlittens bzw. der Bremsmagnete den jeweiligen konstruktiven Umständen angepaßt werden. Die Ausführung, bei der die Steuerstange am Übersetzungshebel zwischen der Anlenkstelle für den Wagenkasten und der Anlenkstelle für den Schlitten angeordnet ist, hat sich in der Praxis bewährt.

Auch wenn beim Verschwenken des Fahrwerks und der daran angeschlossene Steuerstange nur geringe Verschiebungen der Anlenkstelle in Fahrtrichtung auftreten, kann es zweckmäßig sein, wenn der Schlitten und/oder die Steuerstange am Übersetzungshebel und/oder der Übersetzungshebel am Wagenkasten über in Fahrtrichtung wirksame Kulissenführungen oder über Ausgleichshebel angelenkt sind.

In konstruktiver Hinsicht vorteilhaft ist eine Ausführung, bei der die Steuerstange ein gegabeltes Ende aufweist, das beidseits des Drehlagers an das Laufwerk angeschlossen ist.

Der Schlitten weist zweckmäßigerweise vertikale Führungen für die Bremsmagneten auf. Damit, wie bei Vollbahnen üblich, die Bremsmagneten in Ruhelage mit einem größeren Abstand über der zugeordneten Schiene angeordnet werden können, sollten Betätigungszylinder für die Bremsmagneten vorgesehen werden. In Ruhelage werden die Bremsmagnete zweckmäßigerweise über Zentrierkegel in gummielastischen Konuslagern positioniert. Aus Platzgründen kann notwendig sein, die Betätigungszylinder am Wagenkasten anzuordnen und über Flexballzüge mit den Bremsmagneten zu verbinden. Bevorzugt wird jedoch eine Ausführung, bei der die Betätigungszylinder direkt am Schlitten gelagert sind. In diesem Fall sollten die Betätigungszylinder wenigstens schlittenseitig kardanisch gelagert sein.

Im folgenden werden in den Figuren 1 bis 3 dargestellte Ausführungsbeispiele der Erfindung erläutert; es zeigen:
- Fig. 1 + 3: schematisch eine Draufsicht auf verschiedene Ausführungsformen einer Magnetschienenbremsanordnung für zweiachsige Schienenfahrzeuge,
- Fig. 2: ein Detail des Gegenstandes nach Fig. 3.

In den Zeichnungen erkennt man ein Fahrwerk 1 mit darin gelagerter Achse 2 und zugeordneten Rädern 3 eines zweiachsigen Schienenfahrzeugs. Das Fahrwerk 1 ist an seiner zur Wagenmitte gerichteten Seite über ein Drehlager 4 um eine vertikale Achse schwenkbar am nicht dargestellten Wagenkasten gelagert. Beidseits des Drehlagers 4 sind an das Fahrwerk 1 gabelförmige Enden einer Steuerstange 5,6 angeschlossen. Das andere Ende der Steuerstange 5,6 ist bei 7 an einen Übersetzungshebel 8 angelenkt, und zwar mit einer in Fahrtrichtung wirksamen Kulissenführung, die bei der in Fig. 1 wiedergegebenen Ausführung als Langloch ausgebildet ist. Der Übersetzungshebel 8 ist in einem wagenkastenfesten Drehlager 9 um eine vertikale Achse verschwenkbar am Wagenkasten gelagert.

Der Übersetzunghebel 8 weist an seinem freien Ende eine weitere Anlenkstelle 10 für einen Schlitten 11 auf, der unter dem Wagenkasten gehalten ist und in den Führungen 12 quer zur Fahrtrichtung relativ zum Wagenkasten verschieblich ist.

Der Schlitten 11 trägt im Schienenabstand angeordnete Bremsmagnete 13, die sich bei Geradeausfahrt über den zugeordneten Schienen befinden. Die Bremsmagnete 13 sind in vertikalen Führungen 14 des Schlittens 11 auf- und abverschiebbar, und zwar mit Hilfe von Betätigungszylindern 15, die bei der Ausführung nach Fig. 1 am Wagenkasten angeordnet sind und über Flexballzüge 16 mit den Bremsmagneten verbunden sind.

Die dargestellte Magnetschienenbremsanordnung funktioniert wie folgt: Solange das Schienenfahrzeug sich auf gerader Strecke bewegt, befinden sich die Bremsmagnete 13 über ihren zugeordneten Schienen. Zum Bremsen werden sie mit Hilfe der Betätigungszylinder 15 auf ihre zugeordneten Schienen gesenkt, wobei sich ein optimaler Überdeckungsgrad zwischen Bremsmagneten 13 und zugeordneten Schienen einstellt. Bei Kurvenfahrt verschwenkt das Fahrwerk 1 um sein Drehlager 4. Dabei wird auch die Steuerstange 5,6 ausgelenkt, die den Übersetzungshebel 8 um sein Drehlager 9 verschwenkt. Als Folge davon wird der Schlitten 11 quer zur Fahrtrichtung so bewegt, daß die Bremsmagnete 13 sich stets mit optimalem Überdeckungsgrad über ihrer zugeordneten Schiene befinden.

Bei der in Fig. 2 dargestellten Ausführung bezeichnen gleiche Bezugszeichen gleiche Teile. Die Anlenkstelle 7 zwischen Steuerstange 5,6 und Übersetzungshebel 8 ist ein einfaches Drehlager. Dafür sind der Übersetzungshebel 8 über einen Ausgleichshebel 17 mit seinem Drehlager 9 und der Schlitten 11 über einen Ausgleichshebel 18 mit seiner Anlenkstelle 10 gelenkig verbunden. Die Ausgleichshebel 17,18 nehmen die beim Verschwenken des Fahrwerks 1 auftretenden Längsverschiebungen der Bauteile aus.

In Fig. 3 ist dargestellt, daß die Betätigungszylinder 15 auch unmittelbar am Schlitten 11 angeordnet werden können, wobei sie wenigstens schlittenseitig kardanisch gelagert sein sollten. Die Bremsmagnete 13 werden in Ruhelage, d.h. in der oberen Stellung in gummielastischen Konuslagern 19 zentrierend positioniert.

### Bezugszeichenliste:

- 1: Fahrwerk
- 2: Achse
- 3: Räder
- 4: Drehlager
- 5: Steuerstange
- 6: Steuerstange
- 7: Anlenkstelle
- 8: Übersetzungshebel
- 9: Drehlager
- 10: Anlenkstelle
- 11: Schlitten
- 12: Führungen
- 13: Bremsmagnete
- 14: vertikale Führung
- 15: Betätigungszylinder
- 16: Flexballzüge
- 17: Ausgleichshebel
- 18: Ausgleichshebel
- 19: gummielastisches Konuslager zur Zentrierung

## Patentansprüche

1. Magnetschienenbremsanordnung für zweiachsige Schienenfahrzeuge mit um ein wagenkastenfestes Drehlager (4) schwenkbarem Fahrwerk (1), wobei in Fahrtrichtung vor oder hinter dem Fahrwerk (1) ein am Wagenkasten abgestützter und quer zur Fahrtrichtung verschieblicher Schlitten (11) angeordnet ist, der im Schienenabstand angeordnete Bremsmagnete (13) trägt, wobei zwischen dem Fahrwerk (1) und dem Schlitten (11) ein Hebelgetriebe (5,6,8) angeordnet ist, welches beim Verschwenken des Fahrwerks (1) die am Schlitten (11) gehaltenen Bremsmagnete (13) über ihre zugeordneten Schienen lenkt, **dadurch gekennzeichnet**, daß das Hebelgetriebe einen an einer Anlenkstelle (9) um eine vertikale Achse schwenkbar am Wagenkasten gelagerten Übersetzungshebel (8) aufweist, an dem der Schlitten (11) und eine mit dem Fahrwerk (1) starr verbundene Steuerstange (5,6) angelenkt sind, und daß die Steuerstange (5,6) am Übersetzungshebel (8) zwischen der Anlenkstelle (9) für den Wagenkasten und der Anlenkstelle (10) für den Schlitten (11) angelenkt ist.

2. Magnetschienenbremsanordnung nach Anspruch 1, **dadurch gekennzeichnet**, daß der Schlitten (11) und/oder die Steuerstange (5,6) am Übersetzungshebel (8) und/oder der Übersetzungshebel (8) am Wagenkasten über in Fahrtrichtung wirksame Kulissenführungen oder über Ausgleichshebel (17,18) angelenkt sind.

3. Magnetschienenbremsanordnung nach Anspruch 1 oder 2, **dadurch gekennzeichnet**, daß die Steuerstange (5,6) ein gegabeltes Ende aufweist, das beidseits des Drehlagers (4) an das Fahrwerk (1) angeschlossen ist.

4. Magnetschienenbremsanordnung nach einem der Ansprüche 1 bis 3, **dadurch gekennzeichnet**, daß der Schlitten (11) vertikale Führungen (14) für die Bremsmagnete (13) aufweist.

5. Magnetschienenbremsanordnung nach einem der Ansprüche 1 bis 4, **gekennzeichnet durch** Betätigungszylinder (15) für die Bremsmagnete (13).

6. Magnetschienenbremsanordnung nach einem der Ansprüche 1 bis 5, **dadurch gekennzeichnet**, daß die Betätigungszylinder (15) am Wagenkasten angeordnet und über Flexballzüge (16) mit den Bremsmagneten (13) verbunden sind.

7. Magnetschienenbremsanordnung nach einem der Ansprüche 1 bis 6 **dadurch gekennzeichnet**, daß die Betätigungszylinder (15) am Schlitten (11) gelagert sind.

8. Magnetschienenbremsanordnung nach Anspruch 7, **dadurch gekennzeichnet**, daß die Betätigungszylinder (15) wenigstens schlittenseitig kardanisch gelagert sind.

9. Magnetschienenbremsanordnung nach einem der Ansprüche 1 bis 8 **dadurch gekennzeichnet**, daß die Bremsmagnete (13) in Hochlage (d.h. ohne Bremswirkung) in gummielastischen Konuslagern (19), die am Schiffen (11) angebracht sind, zentriert sind.

## Claims

1. Electromagnetic rail brake arrangement for two-axle rail-bound vehicles with a chassis (1) which can be pivoted about a pivot bearing (4) fixed to the coach body, there being arranged in the running direction in front or behind the chassis (1) a carriage (11) which is supported on the coach body and can be displaced transverse to the running direction, and which supports brake magnets (13) arranged at the rail spacing, there being arranged between the chassis (1) and the carriage (11) a lever mechanism (5, 6, 8) which upon pivoting of the chassis (1) guides the brake magnets (13) held on the carriage (11) over their assigned rails, characterized in that the lever mechanism has a transmission lever (8) which is mounted on the coach body in a fashion capable of pivoting at a hinging point (9) about a vertical axis, and on which the carriage (11) and a control rod (5, 6) rigidly connected to the chassis (1) are hinged, and in that the control rod (5, 6) is hinged on the transmission lever (8) between the hinging point (9) for the coach body and the hinging point (10) for the carriage (11).

2. Electromagnetic rail brake arrangement according to Claim 1, characterized in that the carriage (11) and/or the control rod (5, 6) are hinged on the transmission lever (8), and/or the transmission lever (8) is hinged on the coach body via sliding guides active in the running direction or via equalizing levers (17, 18).

3. Electromagnetic rail brake arrangement according to Claim 1 or 2, characterized in that the control rod (5, 6) has a forked end which is connected to the chassis (1) on either side of the pivot bearing (4).

4. Electromagnetic rail brake arrangement according to one of Claims 1 to 3, characterized in that the carriage (11) has vertical guides (14) for the brake magnets (13).

5. Electromagnetic rail brake arrangement according to one of Claims 1 to 4, characterized by operating cylinders (15) for the brake magnets (13).

6. Electromagnetic rail brake arrangement according to one of Claims 1 to 5, characterized in that the operating cylinders (15) are arranged on the coach body and connected to the brake magnets (13) via Flexball cables (16).

7. Electromagnetic rail brake arrangement according to one of Claims 1 to 6, characterized in that the operating cylinders (15) are mounted on the carriage (11).

8. Electromagnetic rail brake arrangement according to Claim 7, characterized in that the operating cylinders (15) are mounted in a universally jointed fashion, at least on the carriage side.

9. Electromagnetic rail brake arrangement according to one of Claims 1 to 8, characterized in that in the high position (that is to say without brake action) the brake magnets (13) are centred in elastomeric conical bearings (19) which are fitted on the carriage (11).

## Revendications

1. Agencement de freinage ferroviaire magnétique pour véhicules ferroviaires à deux essieux comportant un mécanisme roulant (1) pouvant basculer autour d'un palier rotatif (4) intégré à la carrosserie de la voiture, tandis que devant ou derrière ledit mécanisme roulant (1), vu dans le sens de la marche, est disposé un chariot (11), s'appuyant sur la carrosserie et coulissant transversalement par rapport au sens de la marche, lequel supporte des aimants de freinage (13) disposés à une distance réciproque correspondant à l'entre rail, un mécanisme de levier (5, 6, 8) étant disposé entre ledit mécanisme roulant (1) et ledit chariot (11) ledit mécanisme (5, 6, 8)dirigeant, lors du basculement du mécanisme roulant (1), les aimants de freinage (13) maintenus sur le chariot (11) au-dessus des rails auxquels ils sont associés, caractérisé en ce que le mécanisme à leviers (5, 6, 8), présente un levier de démultiplication (8) monté de manière pivotable autour d'un axe vertical en un point d'articulation (9) sur la carrosserie de la voiture, levier (8) sur lequel sont articulés le chariot (11) et une barre de commande (5, 6) reliés rigidement au mécanisme roulant (1), et en ce que ladite barre de commande (5, 6) est articulée sur le levier de démultiplication (8) entre le point d'articulation (9) de la carrosserie de la voiture et le point d'articulation (10) du chariot (11).

2. Agencement de freinage ferroviaire magnétique selon la revendication 1, caractérisé en ce que le chariot (11) et/ou la barre de commande (5, 6) sont articulés sur le levier de démultiplication (8) et/ou en ce que le levier de démultiplication (8) est articulé sur la carrosserie de la voiture par l'intermédiaire de guidages à coulisse agissant dans le sens de la marche ou bien par l'intermédiaire de leviers compensateurs (17, 18).

3. Agencement de freinage ferroviaire magnétique selon l'une des revendications 1 ou 2, caractérisé en ce que la barre de commande (5, 6) présente une extrémité en fourche, laquelle est raccordée sur le mécanisme roulant (1) sur les deux côtés du palier rotatif (4).

4. Agencement de freinage ferroviaire magnétique selon l'une des revendications 1 à 3, caractérisé en ce que le chariot (11) présente des guidages (14) pour les aimants de freinage (13).

5. Agencement de freinage ferroviaire magnétique selon l'une des revendications 1 à 4, caractérisé par la présence de vérins de commande (15) pour les aimants de freinage.

6. Agencement de freinage ferroviaire magnétique selon l'une des revendications 1 à 5, caractérisé en ce les vérins de commande (15) sont disposés sur la carrosserie de la voiture et reliés aux aimants de freinage (13) par des commandes Flexball (16).

7. Agencement de freinage ferroviaire magnétique selon l'une des revendications 1 à 6, caractérisé en ce que les vérins de commande (15) sont montés sur le chariot (11).

8. Agencement de freinage ferroviaire magnétique selon la revendication 7, caractérisé en ce que les vérins de commande (15) sont montés, au moins du côté du chariot, sur des cardans.

9. Agencement de freinage ferroviaire magnétique selon l'une des revendications 1 à 8, caractérisé en ce que les aimants de freinage (13) dans leur position haute (c'est-à-dire hors effet de freinage) sont centrés dans des paliers cunéiformes élastiques, lesquels sont fixés sur le chariot (11).
